# EUROPÄISCHE PATENTSCHRIFT

(11) **EP 0 251 323 B1**
(45) Veröffentlichungstag und Bekanntmachung des Hinweises auf die Patenterteilung: **23.12.1992**
(21) Anmeldenummer: 87109548.5
(22) Anmeldetag: 02.07.1987
(51) Int. Cl.: E06B 9/82, E06B 9/68, B66D 5/00, F16H 1/16, B66D 5/22

(54) **Absturzsicherung für ein Rolltor**
Safety device for arresting the unrolling of roller doors
Dispositif de sécurité antidéroulement pour portes roulantes

(30) Priorität: 03.07.1986 DE 3622436; 03.11.1986 DE 3637399
(43) Veröffentlichungstag der Anmeldung: 07.01.1988
(62) Teilanmeldung aus: 91100356.4
(73) Patentinhaber: HÖRMANN KG BIELEFELD, D-33607 Bielefeld (DE)
(72) Erfinder: Hörmann, Stephan, Dipl.-Phys., D-4830 Gütersloh (DE)
(74) Vertreter: Flügel, Otto, Dipl.-Ing.

(56) Entgegenhaltungen:
- AT-B- 14 778
- AT-B- 24 076
- DE-C- 328 888
- GB-A- 886 139

## Beschreibung

Die Erfindung betrifft eine Absturzsicherung für ein Rolltor oder dergleichen zum Angriff an einer motorisch angetriebenen Wickelwelle für das Rolltor mit einem auf der Wickelwelle verdrehfest angeordneten Schneckenrad und einer mit diesem kämmenden Schnecke , die in Achsrichtung verschiebbar gelagert ist und aufgrund fehlerbedingter Drehzahlerhöhung des Schneckenrades von diesem axial gegen einen Anschlag bewegbar ist, so daß die dynamische Selbsthemmung zwischen der Schnecke und dem Schneckenrad die Wickelwelle bremst.

Bei einer bekannten Absturzsicherung dieser Art - AT-B-330.429 - ist deren axial verschiebbar gelagerte Schnecke zum einen über ein mit ihr kämmendes Schneckenrad getrieblich an die Wickelwelle eines Rolltorpanzerns und zum anderen über ein Stirnzahnradpaar getrieblich an ein Antriebsmotoraggregat angeschlossen, das eine Antriebsschnecke treibt, die ihrerseits über ein mit ihr kämmendes Schneckenrad mit der Wickelwelle getrieblich in Verbindung steht. Wenn durch Bruch oder Verschleiß die Schnecken-Schneckenrad-Antriebsverbindung unterbrochen wird, versucht die Wickelwelle unter der Last des Rolltorpanzers im Sinne einer Absturzbewegung über die Betriebsdrehzahl hinaus zu rotieren und übt dabei über das zugeordnete Schneckenrad auf die Schnecke der Absturzsicherung eine Kraft in Richtung deren Axialverschiebeführung aus, ohne die Schnecke wegen des selbsthemmenden Eingriffes zu drehen. Vor Auftreffen auf einen Anschlag, der die Axialverschiebung der Schnecke begrenzt und damit über das zugeordnete Schneckenrad die Rotation der Wickelwelle abbricht, wird die Kopplung der Schnecke an das Antriebsmotoraggregat unterbrochen, was entweder durch ein axiales Verschieben der Zahnräder des Stirnzahnradpaares geschieht, bis diese außer Eingriff sind, oder durch Zerstören einer Sollbruchstelle im Bereich der durch das Stirnzahnradpaar gebildeten Kopplung zwischen der Schnecke und dem Antriebsmotoraggregat. Im ersteren Falle erhöht sich der axiale Verschiebeweg der Schnecke bis zum Anschlag und damit der Fallweg des abstürzenden Rolltorpanzers, im letzteren Falle ergibt sich ein entsprechend höherer Wiederherstellungsaufwand.

Der Erfindung liegt die Aufgabe zugrunde, eine Absturzeinrichtung der eingangs genannten Art zu schaffen, die schnell und sicher arbeitet, einfach ausgebildet ist und auch bei schon vorhandenen Rolltoren nachträglich angebracht werden kann.

Ausgehend von einer Absturzsicherung mit den eingangs genannten Merkmalen wird diese Aufgabe erfindungsgemäß dadurch gelöst, daß die Schnecke von einem Stellmotor bei dessen Nenndrehzahl in Richtung ihrer Achse auf den Anschlag geschoben und in Anpassung an die Drehbewegung der Wickelwelle im Normalbetrieb gesteuert angetrieben dort nachgeführt gehalten wird.

Erfindungsgemäß wird die Schnecke der Absturzsicherung, in die das zugeordnete, auf der Wickelwelle verdrehfest angeordnete Schneckenrad - dynamisch selbsthemmend - eingreift, von einem Stellmotor über eine Steuerung so angetrieben, daß die Drehung des Schneckenrades die Schnecke bzw. deren Achse nicht bzw. in eine Richtung nur zu dem Anschlag verschiebt und dort hält. Hierbei wird eine Nenndrehzahl des Stellmotors unterstellt, die nur etwas größer werden kann als diejenige, die erforderlich ist, um im Normalbetrieb die Relativlage der Schnecke bzw. deren Achse am Anschlag gerade einzuhalten. Unter dieser Voraussetzung wird bei sich beim Absturz des Tores schneller drehendem Schneckenrad die Schnecke bzw. deren Achse in Richtung fest auf den Anschlag gedrückt und dort abgebremst in dieser Lage fixiert. Aufgrund der Selbsthemmung zwischen Schnecke und Schneckenrad wird auch diesen und das damit abstürzende Torblatt angehalten. Bei Unterbrechung des Antriebsstranges zur Wickelwelle dreht sich das Schneckenrad schneller, als der gesteuerte Stellmotor mit beschränkter Maximaldrehzahl die Schnecke zurückbewegen kann, um die gleiche Relativlage einzuhalten.

Damit erhält man eine schnellansprechende und äußerst sicher bremsende Absturzsicherung für Roll- oder dergleichen Tore. Ferner ist die Absturzsicherung einfach aufgebaut und kann bei schon vorhandenen Rolltoren oder dergleichen nachgerüstet werden.

Zweckmäßige Ausgestaltungen und Weiterbildungen der Erfindung sind in den Unteransprüchen gekennzeichnet.

Ein bevorzugtes Ausführungsbeispiel der Erfindung wird nachfolgend unter Bezugnahme auf die Zeichnung näher erläutert, die eine schematische Darstellung der Erfindung zeigt.

In der Zeichnung ist die Wickelwelle 5, im Schnitt quer zu deren Achse dargestellt. Auf der Wickelwelle 5 mit dem schematisch dargestellten, teilweise abgerollten Rolltor 6 ist ein insgesamt mit 7 bezeichnetes Schneckenrad drehfest angebracht. Dieses Schneckenrad 7 kämmt mit einer Schnecke 8, wobei zwischen diesen Teilen eine dynamische Selbsthemmung vorhanden ist. Die Achse 9 der Schnecke 8 ist mittels zweier Lager 10, 11, beispielsweise üblicher Gleitlager, im übrigen gegen Kippen oder andere Bewegungen als Verschiebungen längs der Achse 9 in vorrichtungs- und/oder torfesten Aufnahmeteilen 12, 13 geführt.

Die Achse 9 der Schnecke 8 ist gemäß Richtungspfeil 14 auf einen gehäusefesten Anschlag 15 zu beweglich. Ferner kann zu Zwecken der Dämpfung noch am Anschlag 15 oder, wie gezeigt, am freien Ende der Achse 9 der Schnecke 8 ein Dämpfungskörper 16, beispielsweise Schaumaluminium angebracht sein.

Die Schnecke 8 wird von einem Stellmotor 17 und über eine insgesamt mit 18 bezeichnete Steuerung gesteuert angetrieben. Zu diesem Zweck weist beim wiedergegebenen Ausführungsbeispiel die Achse 9 der Schnecke 8 einen Bund 19 auf, im Bereich dessen beider Enden zwei Ein-Aus-Schalter 20, 21 angeordnet sind, die an die Steuerung 18 angeschlossen sind. Diese steuert ihrerseits über die Ausgangsleitung 22 den Stellmotor 17 so an, daß - im Normalbetrieb des Rolltors - die Achse 9 der Schnecke 8 den Anschlag 15 nicht erreicht. Erst im Absturzfalle, wenn die begrenzte Maximaldrehzahl des Stellmotors 17 nicht ausreicht, eine Regelung durchzuführen, kommt die Achse 9 an dem Anschlag 15 zur Anlage, wodurch das abstürzende Tor gebremst und in dieser abgebremsten Lage gehalten wird.

## Patentansprüche

1. Absturzsicherung für ein Rolltor oder dergleichen zum Angriff an einer motorisch angetriebenen Wickelwelle (5) für das Rolltor (6) mit einem auf der Wickelwelle verdrehfest angeordneten Schneckenrad (7) und einer mit diesem kämmenden Schnecke (8), die in Achsrichtung verschiebbar gelagert ist und aufgrund fehlerbedingter Drehzahlerhöhung des Schneckenrades (7) von diesem axial gegen einen Anschlag (15) bewegbar ist, so daß die dynamische Selbsthemmung zwischen der Schnecke (8) und dem Schneckenrad (7) dieses bremst,
**dadurch gekennzeichnet,**
daß die Schnecke (8) von einem Stellmotor (17) im Betriebsdrehzahlbereich der Wickelwelle (5) gegenüber dem Schneckenrad (7) gesteuert nachgeführt angetrieben ist und daß der Stellmotor (17) eine nach Maßgabe der Betriebshöchstdrehzahl der Wickelwelle bemessene maximale Drehzahl aufweist.

2. Absturzsicherung nach Anspruch 1
**dadurch gekennzeichnet,**
daß die Steuerung (18) zwei Schalter (20, 21) aufweist, die infolge der Verschiebung der Achse (9) der Schnecke (8) ansteuerbar sind.

3. Absturzsicherung nach Anspruch 2,
**dadurch gekennzeichnet,**
daß die Achse (9) der Schnecke (8) einen Bund (19) aufweist, im Bereich dessen beider Seiten die Schalter (20, 21) angeordnet sind.

4. Absturzsicherung nach einem der Ansprüche 1 bis 3,
**dadurch gekennzeichnet,**
daß ein Fühlorgan zum Feststellen, ob ein Absturz stattgefunden hat, wenn die Achse (9) der Schnecke (8) fest am Anschlag (15) anliegt, vorgesehen ist.

5. Absturzsicherung nach Anspruch 4,
**dadurch gekennzeichnet,**
daß bei Feststellen eines Absturzes der Motor für die Wickelwelle und der Stellmotor (17) stillgesetzt wird.

6. Absturzsicherung nach einem der Ansprüche 1 bis 5,
**dadurch gekennzeichnet,**
daß im Bereich des Anschlags (15) ein Dämpfungskörper (16) vorgesehen ist.

7. Absturzsicherung nach Anspruch 6,
**dadurch gekennzeichnet,**
daß der Dämpfungskörper aus Schaumaluminium besteht.

## Claims

1. An anti-drop device for a roller door or the like adapted to engage on a motor-driven winding shaft (5) for the roller door (6) having a worm wheel (7) rotationally fixedly arranged on the winding shaft and a worm (8) meshing with said worm wheel, said worm being mounted so as to be displaceable in the axial direction, and, as a result of an increase in the rotational speed of the worm wheel (7) due to a fault, being axially movable by said worm wheel against a stop (15) so that the dynamic self-locking between the worm (8) and the worm wheel (7) decelerates the latter, characterised in that the worm (8) is driven by a servo-motor (17) so as to follow the worm wheel (7), via a control, within the normal rotational speed range of the winding shaft (5), and that the servo-motor (17) has a maximum rotational speed adjusted according to the normal maximum rotational speed of the winding shaft.

2. An anti-drop device according to claim 1, characterised in that the control (18) has two switches (20, 21) which may be energised as a result of a displacement of the shaft (9) of the worm (8).

3. An anti-drop device according to claim 2, characterized in that the shaft (9) of the worm (8) has a collar (19), in the region of either side of which the switches (20, 21) are arranged.

4. An anti-drop device according to any one of claims 1 to 3, characterized in that a sensing member is provided to determine whether a drop has occurred, when the shaft (9) of the worm (8) firmly bears against the stop (15).

5. An anti-drop device according to claim 4, characterised in that the motor for the winding shaft and the servo-motor (17) are stopped at the discovery of a drop.

6. An anti-drop device according to any one of claims 1 to 5, characterised in that a damping body (16) is provided within the region of the stop (15).

7. An anti-drop device according to claim 6, characterized in that the damping body is made of foamed aluminium.

## Revendications

1. Dispositif de sécurité antidéroulement pour une porte roulante ou analogue venant en prise avec un arbre d'enroulement (5), entraîné par un moteur, pour la porte roulante (6) avec une roue à denture hélicoïdale (7) disposée solidaire en rotation sur l'arbre d'enroulement et avec une vis sans fin (8) engrènant avec celle-ci, qui est montée de façon à pouvoir coulisser dans le sens axial et peut être déplacée axialement contre une butée (15) par la roue à denture hélicoïdale (7) quand la vitesse de rotation de celle-ci augmente du fait d'un défaut, de telle sorte que l'auto-blocage dynamique intervenant entre la vis sans fin (8) et la roue à denture hélicoïdale (7) freine celle-ci, dispositif de sécurité caractérisé en ce que la vis sans fin (8) est entraînée, suivie et commandée par un servomoteur (17) dans la gamme de vitesse de rotation de fonctionnement de l'arbre d'enroulement (5) par rapport à la roue à denture hélicoïdale (7) et en ce que le servomoteur (17) présente une vitesse de rotation maximale dimensionnée d'après l'importance de la vitesse de rotation maximale de fonctionnement de l'arbre d'enroulement.

2. Dispositif de sécurité antidéroulement selon la revendication 1, caractérisé en ce que la commande (18) présente deux interrupteurs (20, 21) qui peuvent être commandés en fonction de la translation de l'axe (9) de la vis sans fin (8).

3. Dispositif de sécurité selon la revendication 2, caractérisé en ce que l'axe (9) de la vis sans fin (8) présente un collet (19) dans la zone des deux côtés duquel sont disposés les interrupteurs (20,21).

4. Dispositif de sécurité selon les revendications 1 à 3, caractérisé en ce qu'il est prévu un organe de détection pour déterminer si une retombée de la porte a eu lieu, quand l'axe (9) de la vis sans fin (8) repose fermement sur la butée (15).

5. Dispositif de sécurité selon la revendication 4, caractérisé en ce que le moteur pour l'arbre d'enroulement et le servomoteur (17) s'arrêtent quand on a constaté une retombée.

6. Dispositif de sécurité selon les revendications 1 à 5, caractérisé en ce qu'il est prévu un corps amortisseur (16) dans la zone de la butée (15).

7. Dispositif de sécurité selon la revendication 6, caractérisé en ce que le corps amortisseur est en mousse d'aluminium.
